# EUROPÄISCHE PATENTSCHRIFT

(11) **EP 3 728 846 B1**
(45) Veröffentlichungstag und Bekanntmachung des Hinweises auf die Patenterteilung: **02.06.2021**
(21) Anmeldenummer: 19700822.0
(22) Anmeldetag: 23.01.2019
(51) Int. Cl.: F04B 9/133, F04B 39/12, F04B 41/06, F04B 53/16

(54) **VORRICHTUNG UND VERFAHREN ZUM VERDICHTEN EINES ARBEITSMEDIUMS**
METHOD AND DEVICE FOR COMPACTING A WORKING SUBSTANCE
DISPOSITIF ET PROCÉDÉ DE COMPRESSION D'UN MILIEU DE TRAVAIL

(30) Priorität: 23.01.2018 EP 18152933
(43) Veröffentlichungstag der Anmeldung: 28.10.2020
(73) Patentinhaber: Maximator Gmbh, 99734 Nordhausen (DE)
(72) Erfinder: ADLER, Robert, 1030 Wien (AT); FAHRTHOFER, Georg, 1030 Wien (AT); GRUBER, Sarah, 1030 Wien (AT); NAGL, Christoph, 1030 Wien (AT); RASCH, Markus, 1030 Wien (AT); STEPHAN, Markus, 1030 Wien (AT); WILLIG, Henning, 37431 Bad Lauterberg (DE); HIMMELSTEIN, Rene, 74889 Sinsheim (DE)
(74) Vertreter: Sonn & Partner Patentanwälte
(86) Internationale Anmeldenummer: PCT/EP2019/051537
(87) Internationale Veröffentlichungsnummer: WO 2019/145314

(56) Entgegenhaltungen:
- DE-A1- 3 018 625
- US-A- 4 104 008
- US-A- 5 324 175
- US-B1- 6 386 841

## Beschreibung

Die Erfindung betrifft eine Vorrichtung zum Verdichten eines Arbeitsmediums mit den Merkmalen des Oberbegriffs von Anspruch 1 sowie ein Verfahren zum Verdichten eines Arbeitsmediums mit den Merkmalen des Oberbegriffs von Anspruch 8.

Derartige Verdichter sind im Stand der Technik in verschiedenen Ausführungen bekannt (vgl. z.B. die US 4,104,008 A). Die US 4,104,008 A offenbart eine druckluftbetriebene Hydraulikpumpe, die einen Arbeitsraum und einen Pneumatikkolben aufweist, wobei der Pneumatikkolben mit einem Hydraulikkolben verbunden ist. Mithilfe eines Hilfsschiebers, der gegen den Arbeitsraum abgedichtet ist, und eines Steuerschiebers, wird Druckluft zum Pneumatikkolben befördert, um diesen entgegen einer Federkraft einer Schraubendruckfeder zu bewegen. Durch die Bewegung des Pneumatikkolbens wird der Hydraulikkolben in einem Hydraulikzylinder bewegt, auf den ein Ventilgehäuse aufgeschoben ist, das zum Anschluss von Hydraulikleitungen dient.

Die US 5,324,175 A zeigt einen zweistufigen, pneumatisch betriebenen Luft-Kolbenkompressor, der einen integrierten und koaxialen Antriebskolben, einen Kolben für die erste Stufe und einen Kolben für die zweite Stufe aufweist. Die Druckseite der ersten Stufe des Kompressors ist die Saugseite der zweiten Stufe. Die zu komprimierende Luft wird nach der Kompression in der ersten Stufe des Kompressors durch einen Wärmetauscher geführt, bevor sie in der zweiten Stufe weiter komprimiert wird.

In den DE 30 18 625 A1 und US 6,386,841 B1 sind verschiedene Ausführungen von Verdichtern gezeigt, welche jedoch nicht im Hinblick darauf ausgelegt sind, die Effizienz der Verdichter zu erhöhen.

Als nachteilig erweist sich jedoch der hohe Energieverbrauch von Verdichtern mit Gasantrieb.

Vor diesem Hintergrund setzt sich die Erfindung zum Ziel, den Wirkungsgrad für den Antrieb des Hochdruckkolbens zu erhöhen.

Diese Aufgabe wird durch eine Vorrichtung mit den Merkmalen von Anspruch 1 und ein Verfahren mit den Merkmalen von Anspruch 8 gelöst.

Die erfindungsgemäße Vorrichtung zum Verdichten eines Arbeitsmediums weist zumindest die folgenden Komponenten auf:
- einen Kompressor zur Kompression eines Antriebsmediums;
- einen Druckübersetzer mit einem mittels des Antriebsmediums betätigbaren Antriebskolben innerhalb eines ersten Zylinders und mit einem das Arbeitsmedium verdichtenden Hochdruckkolben innerhalb eines zweiten Zylinders,
- einen Wärmetauscher zwischen dem Kompressor und dem ersten Zylinder des Druckübersetzers zur Wärmeübertragung vom verdichteten Arbeitsmedium auf das komprimierte Antriebsmedium.

Erfindungsgemäß ist der Wärmetauscher für einen Wärmeaustausch zwischen dem Arbeitsmedium nach der Verdichtung im zweiten Zylinder und dem Antriebsmedium vor dem Eintritt in den ersten Zylinder des Druckübersetzers eingerichtet. Vorteilhafterweise kann so die Temperatur des Antriebsmediums im komprimierten Zustand erhöht werden, bevor der Antriebskolben mit dem Antriebsmedium im komprimierten Zustand beaufschlagt wird. Dadurch steht eine höhere Arbeitsleistung für den Betrieb des Hochdruckkolbens zur Verfügung, so dass der Wirkungsgrad des Verdichters gesteigert werden kann.

Dieses Prinzip kann bei verschiedenen Typen von Verdichtern, insbesondere bei einem einfach- oder doppeltwirkenden, einstufigen oder zweistufigen Verdichter genutzt werden. Der Kompressor kann als Kolbenverdichter ebenfalls einfach- oder doppeltwirkend, einstufig oder zweistufig ausgeführt sein.

Für die Zwecke dieser Offenbarung beziehen sich die Orts- und Richtungsangaben, wie "vor", "nach", "zwischen", etc., auf die Strömungsrichtung des Antriebsmediums bzw. des Arbeitsmediums im Verdichterbetrieb.

Bei einer bevorzugten Ausführungsform ist ein geschlossener Kreislauf für das Antriebsmedium mit einer ersten Leitung vom Kompressor zum ersten Zylinder und mit einer zweiten Leitung vom ersten Zylinder zum Kompressor vorgesehen. In dem Artikel von Andreas P. Weiß, "Höhere Energieeffizienz - Theoretische Überlegungen zu einem idealen Druckluftsystem mit geschlossenem Luftkreislauf", O+P 5/2009, wurde in einem anderen Zusammenhang gezeigt, dass bei einem Druckluftsystem mit einem Druckluftzylinder die Ausbildung eines geschlossenen Luftkreislaufes die Energieeffizienz gegenüber einem offenen Referenzsystem ohne Abluftrückführung erhöht.

Der Wärmetauscher ist bevorzugt als Rekuperator ausgeführt, wobei das komprimierte Antriebsmedium und das verdichtete Arbeitsmedium mittels zumindest einer Wand voneinander getrennt sind. Bei einer alternativen Ausführung ist der Wärmetauscher als Regenerator ausgeführt, wobei eine Wärmespeicherung in einer Wärmetauschermasse vorgesehen ist.

Als Wärmetauscher kann beispielsweise ein Plattenwärmetauscher oder ein Rohr-in-Rohr-Wärmetauscher vorgesehen sein. Es sind jedoch verschiedenste Ausführungen von Wärmetauschern bekannt, mit welchen der Wärmegehalt des verdichteten Arbeitsmediums auf das komprimierte Antriebsmedium übertragen werden kann.

Um die benötigte Antriebsleistung weiter zu verringern, ist es günstig, wenn der Kompressor vollhermetisch oder halbhermetisch ausgeführt ist.

Für die Zwecke dieser Offenbarung wird als "vollhermetischer" Kompressor eine Ausführung verstanden, bei welcher ein vorzugsweise druckdichtes Gehäuse sowohl einen Antriebsmotor als auch eine Verdichtereinheit umschließt, wobei das umschließende Gehäuse insbesondere verschweißt ist und die Medienleitungen durch das Gehäuse durchgeführt sind.

Für die Zwecke dieser Offenbarung wird als "halbhermetischer" Kompressor eine Ausführung verstanden, bei welcher ein Antriebsmotor mit einem Verdichtergehäuse druckdicht und lösbar verbunden ist.

Bei einer weiteren Ausführungsform ist ein offener Kompressor vorgesehen. Für die Zwecke dieser Offenbarung wird als "offener" Kompressor eine Ausführung verstanden, bei welcher aus wenigstens einer Seite einer Verdichtereinheit ein Wellenzapfen oder ein anderes Lastübertragungsmittel ragt, über das Arbeitsleistung in die Verdichtereinheit eingebracht werden kann.

Gemäß einer besonders bevorzugten Ausführungsform sind der Kompressor und der geschlossene Kreislauf für das Antriebsmedium dazu eingerichtet, das Antriebsmedium bei höherem Druck als Umgebungsdruck im Kreis zu führen.

Gemäß einer bevorzugten Ausführungsform ist in der zweiten Leitung des geschlossenen Kreislaufes ein Kühler zur Kühlung des Antriebsmediums zwischen dem ersten Zylinder des Druckübersetzers und dem Kompressor angeordnet. Bei dieser Ausführungsform wird die Temperatur des Antriebsmediums bei der Rückführung vom ersten Zylinder zum Kompressor gesenkt. Auf diese Weise kann die Temperatur des Antriebsmediums nach der Komprimierung durch Wärmeaustausch mit dem verdichteten Arbeitsmedium erhöht werden, ohne dass die Temperatur im geschlossenen Kreislauf insgesamt immer weiter gesteigert werden würde. Vorteilhafterweise wird das Arbeitsmedium daher im geschlossenen Kreislauf auf verschiedenen Temperaturstufen geführt, um einen optimalen Wirkungsgrad beim Antrieb des Hochdruckkolbens zu erzielen.

Um die Temperatur des Antriebsmediums in der Rückleitung vom Verdichter gezielt auf das passende Niveau abzusenken, ist bei einer bevorzugten Ausführungsform weiters vorgesehen:
- ein Temperaturmesselement in der zweiten Leitung,
- eine Steuereinheit, welche einerseits mit dem Temperaturmesselement und andererseits mit dem Kühler verbunden ist, um den Kühler in Abhängigkeit von der Temperatur des Antriebsmediums in der zweiten Leitung zu steuern.

Zum Ausgleich von Druckspitzen bzw. Druckschwankungen ist bevorzugt ein erster Pufferspeicher zwischen dem Kompressor und dem Wärmetauscher und/oder ein zweiter Pufferspeicher zwischen dem Kühler und dem Kompressor vorgesehen.

Gemäß einer bevorzugten Ausführungsform ist zwischen dem Kompressor und dem ersten Zylinder ein Steuerschieber vorgesehen, welcher zwischen einer ersten Stellung und einer zweiten Stellung umschaltbar ist, um den ein erstes Volumen des ersten Zylinders gegenüber einem zweiten Volumen des ersten Zylinders abdichtenden Antriebskolben mittels des Antriebsmediums hin- und her zu bewegen. In der ersten Stellung verbindet der Steuerschieber die erste Leitung mit einem ersten Volumen des ersten Zylinders und die zweite Leitung mit einem zweiten Volumen des ersten Zylinders. In der zweiten Stellung verbindet der Steuerschieber die erste Leitung mit dem zweiten Volumen des ersten Zylinders und die zweite Leitung mit dem ersten Volumen des ersten Zylinders.

Das erfindungsgemäße Verfahren zum Verdichten eines Arbeitsmediums weist zumindest die folgenden Schritte auf:
- Komprimierung eines Antriebsmediums in einem Kompressor;
- Bewegen eines Antriebskolbens mittels des komprimierten Antriebsmediums innerhalb eines ersten Zylinders;
- Bewegen eines das Arbeitsmedium verdichtenden Hochdruckkolbens mittels des Antriebskolbens innerhalb eines zweiten Zylinders, und
- eine Wärmeübertragung vom verdichteten Arbeitsmedium auf das komprimierte Antriebsmedium vor dem Eintritt des komprimierten Antriebsmediums in den ersten Zylinder des Antriebskolbens.

Gemäß einer besonders bevorzugten Ausführungsform umfasst das Verfahren weiters den Schritt
- Leiten des Antriebsmediums in einem geschlossenen Kreislauf vom Kompressor über den ersten Zylinder zurück zum Kompressor.

Gemäß einer besonders bevorzugten Ausführungsform wird das Antriebsmedium im Kompressor von einem Eingangsdruck auf einen Ausgangsdruck komprimiert, wobei der Eingangsdruck größer als ein Umgebungsdruck ist.

Der Eingangsdruck des Antriebsmediums am Eingang des Kompressors beträgt bevorzugt zwischen 0,5 bar und 50 bar, insbesondere zwischen 2 bar und 30 bar. Der Ausgangsdruck des Antriebsmediums am Ausgang des Kompressors beträgt bevorzugt zwischen 1 bar und 100 bar, insbesondere zwischen 5 bar und 40 bar.

Für die Zwecke dieser Offenbarung sollen sämtliche Druckwerte als Absolutdrucke verstanden werden.

Zur Temperaturabsenkung des Antriebsmediums vor dem Kompressor wird bevorzugt eine Kühlung des aus dem ersten Zylinder austretenden Antriebsmediums mittels eines Kühlers vorgenommen.

Das Antriebsmedium ist vorzugsweise von dem Arbeitsmedium verschieden. Gemäß einer besonders bevorzugten Ausführungsform ist das Antriebsmedium gasförmig, wobei als Antriebsmedium vorzugsweise eines von Luft, Stickstoff, CO₂, Argon oder Krypton oder eine Mischung daraus vorgesehen ist. Die herkömmlichen Verdichter mit Gasantrieb haben einen hohen Energiebedarf, um die benötigte Antriebsleistung für den Antrieb des Hochdruckkolbens zur Verfügung zu stellen. Durch den geschlossenen Kreislauf des Antriebsmediums einerseits und die Wärmeübertragung vom verdichteten Arbeitsmedium auf das komprimierte Antriebsmedium andererseits kann der Wirkungsgrad beim Betrieb des Antriebskolbens wesentlich erhöht werden.

Bei einer besonders bevorzugten Anwendung ist das Arbeitsmedium gasförmig, wobei als Arbeitsmedium vorzugsweise molekularer Wasserstoff vorgesehen ist. Bevorzugt wird der Druck des Arbeitsmediums von einem Anfangsdruck, insbesondere zwischen 3 bar und 500 bar, auf einen Enddruck, insbesondere zwischen 100 bar und 1500 bar, insbesondere zwischen 700 bar und 1000 bar, angehoben. Diese Werte sind wiederum jeweils als Absoluter Druck zu verstehen.

Die Erfindung wird im Folgenden anhand eines in der Zeichnung gezeigten Ausführungsbeispiels weiter erläutert.

Fig. 1 zeigt eine erfindungsgemäße Vorrichtung zum Verdichten eines Arbeitsmediums mittels eines Hochdruckkolbens, wobei eine Wärmeübertragung vom verdichteten Arbeitsmedium auf das komprimierte Antriebsmedium für den Antriebskolben durchgeführt wird.

In Fig. 1 ist schematisch eine Vorrichtung 1 zum Verdichten eines gasförmigen Arbeitsmediums, vorzugsweise molekularer Wasserstoff, gezeigt. Die Vorrichtung 1 weist einen Kompressor 2 zur Kompression eines gasförmigen Antriebsmediums, vorzugsweise Luft, auf. Im Stand der Technik sind verschiedenste Typen von Kompressoren 2 bekannt. Beispielsweise kann der Kompressor 2 als Kolben- oder Schraubenverdichter ausgeführt sein. Der Kompressor kann genau eine Stufe oder mindestens zwei Stufen aufweisen. Der Kompressor 2 erhöht den Druck des Antriebsmediums von einem Eingangsdruck an einem Eingang 2a des Kompressors 2 auf einen Ausgangsdruck an einem Ausgang 2b des Kompressors 2.

Wie aus der Zeichnung weiters ersichtlich, wird das komprimierte Antriebsmedium zum Antrieb eines Druckübersetzers 3 verwendet. Der Druckübersetzer 3, auch als Druckumwandler bezeichnet, weist einen Antriebskolben 4 auf, welcher innerhalb eines ersten Zylinders 5 zwischen einer ersten Endposition und einer zweiten Endposition hin- und her bewegt wird. Für den Antrieb des Antriebskolbens 4 wird das Antriebsmedium in den ersten Zylinder 5 geleitet. Der Antriebskolben 4 dichtet ein erstes Volumen 6 des ersten Zylinders 5 gegenüber einem zweiten Volumen 7 des ersten Zylinders 5 ab. Der Druckübersetzer 3 weist zudem einen Hochdruckkolben 8 auf, mit welchem das Arbeitsmedium von einem Anfangsdruck auf einen Enddruck verdichtet wird. Der Hochdruckkolben 8 ist innerhalb eines zweiten Zylinders 9 zwischen einer ersten Endstellung und einer zweiten Endstellung hin- und her bewegbar. Dafür ist der Hochdruckkolben 8 mit dem Antriebskolben 4 derart verbunden, dass die Bewegung des Antriebskolbens 4 auf den Hochdruckkolben 8 übertragen wird. Um eine Druckübersetzung von der Niederdruck- zur Hochdruckseite zu erzielen, weist der Hochdruckkolben 8 eine geringere Kolbenfläche als der Antriebs- bzw. Niederdruckkolben 4 auf. In der gezeigten Ausführung ist der Antriebskolben 4 doppeltwirkend mit einem weiteren Hochdruckkolben 10 innerhalb eines Hochdruckzylinders 11 auf der vom Hochdruckkolben 8 abgewandten Seite des Antriebskolbens 4 ausgebildet. Das Arbeitsmedium wird mit dem Anfangsdruck über eine erste Zuleitung 12 dem zweiten Zylinder 9 und über eine zweite Zuleitung 13 dem Hochdruckzylinder 11 zugeführt. Nach der Verdichtung wird das Arbeitsmedium mit dem Enddruck über eine erste Ableitung 14 vom zweiten Zylinder 9 und über eine zweite Ableitung 15 vom Hochdruckzylinder 11 abgeleitet. In den Zu- und Ableitungen sind Ventile 12a, 13a, 14a, 15a vorgesehen. In der gezeigten Ausführung werden die erste Ableitung 14 und die zweite Ableitung 15 in einer gemeinsamen Ableitung 16 zusammengeführt. Bei einer einfachwirkenden Ausführung des Antriebskolbens 4 (nicht gezeigt) ist lediglich die erste Ableitung 14 vorgesehen.

Wie aus Fig. 1 weiters ersichtlich, wird das Arbeitsmedium in einem geschlossenen Kreislauf 17 geführt. Der geschlossene Kreislauf 17 weist eine erste Leitung 18 vom Ausgang 2a des Kompressors 2 zum ersten Zylinder 5 und eine zweite Leitung 19 (Rückführung) vom ersten Zylinder 5 zurück zum Eingang 2b des Kompressors 2 auf. Zudem ist eine Steuervorrichtung, insbesondere ein Steuerschieber 20, zur Änderung der Strömungsrichtung des Antriebsmediums im ersten Zylinder 5 vorgesehen. Dadurch kann der Antriebskolben 4 je nach Stellung der Steuervorrichtung von der einen Seite oder von der anderen Seite unter Druck gesetzt werden, so dass das Umschalten der Steuervorrichtung die Hin- und Her-Bewegung des Antriebskolbens 2 bewirkt. In der gezeigten Ausführung ist der Kompressor 2 vollhermetisch oder halbhermetisch ausgeführt. Vorteilhafterweise können so Gasleckagen reduziert werden.

Wie aus Fig. 1 ersichtlich, wird das Antriebsmedium in Strömungsrichtung 21 des Antriebsmediums gesehen zwischen dem Kompressor 2 und dem ersten Zylinder 5 des Druckübersetzers 3 über einen Wärmetauscher 22 geführt, in welchem ein Wärmeaustausch mit dem verdichteten Arbeitsmedium durchgeführt wird. Zu diesem Zweck ist der Wärmetauscher 22 mit der ersten Ableitung 14 und/oder mit der zweiten Ableitung 15, im Fall des gezeigten doppeltwirkenden Verdichters mit der gemeinsamen Ableitung 16, verbunden. Somit kann der Wärmegehalt des Arbeitsmediums nach der Verdichtung im zweiten Zylinder 9 zur Temperaturerhöhung des Antriebsmediums vor dem Eintritt in den ersten Zylinder 5 für den Antriebskolben 4 erhöht werden. Aus der idealen Gasgleichung (p*V=n*R*T) ergibt sich, dass das Produkt p*V erhöht wird, wenn die Temperatur des komprimierten Antriebsmediums erhöht wird. Die erbringbare Arbeit und folglich Leistung am Druckumsetzer wird dadurch erhöht. Somit wird für die gleiche Arbeit im Vergleich zu einem herkömmlichen System weniger (elektrische) Antriebsenergie für den Kompressor 2 benötigt.

In der gezeigten Ausführung ist zudem ein Kühler 23 in der zweiten Leitung 19 angeordnet, um eine Kühlung des Antriebsmediums am Weg vom ersten Zylinder 5 des Druckübersetzers 3 zurück zum Kompressor 2 zu erzielen. Der Kühler 23 kann als weiterer Wärmetauscher mit einem Ventilator 23a ausgebildet sein. In der gezeigten Ausführung ist zudem ein Temperaturmesselement 26 in der zweiten Leitung 19 vorgesehen, welches die Temperatur des Arbeitsmediums an eine Steuereinheit 27 übermittelt, welche den Ventilator 23a in Abhängigkeit von der Temperatur des Antriebsmediums in der zweiten Leitung 19 ansteuert.

Weiters ist ein erster Pufferspeicher 24 zwischen dem Kompressor 2 und dem Wärmetauscher 22 und ein zweiter Pufferspeicher 25 zwischen dem Kühler 23 und dem Kompressor 2 vorgesehen.

Der besseren Übersicht halber sind in der Zeichnung lediglich die für das Verständnis der gezeigten Ausführungsform benötigten Komponenten dargestellt. Selbstverständlich kann die Verdichter-Vorrichtung 1 verschiedenste zusätzliche Komponenten und Modifikationen gegenüber der gezeigten Ausführungsform aufweisen.

## Patentansprüche

1. Vorrichtung (1) zum Verdichten eines Arbeitsmediums aufweisend:
- einen Kompressor (2) zur Kompression eines Antriebsmediums;
- einen Druckübersetzer (3) mit einem mittels des Antriebsmediums betätigbaren Antriebskolben (4) innerhalb eines ersten Zylinders (5) und mit einem das Arbeitsmedium verdichtenden Hochdruckkolben (8) innerhalb eines zweiten Zylinders (9);
**gekennzeichnet durch**
- einen Wärmetauscher (22) zwischen dem Kompressor (2) und dem ersten Zylinder (5) des Druckübersetzers (3) zur Wärmeübertragung vom verdichteten Arbeitsmedium auf das komprimierte Antriebsmedium.

2. Vorrichtung nach Anspruch 1, **gekennzeichnet durch**
- einen geschlossenen Kreislauf (17) für das Antriebsmedium mit einer ersten Leitung (18) vom Kompressor (2) zum ersten Zylinder (5) und mit einer zweiten Leitung (19) vom ersten Zylinder (5) zum Kompressor (2).

3. Vorrichtung nach Anspruch 2, **dadurch gekennzeichnet, dass** der Kompressor (2) vollhermetisch, halbhermetisch oder offen ausgeführt ist.

4. Vorrichtung nach Anspruch 2 oder 3, **dadurch gekennzeichnet, dass** der Kompressor (2) und der geschlossene Kreislauf (17) für das Antriebsmedium dazu eingerichtet sind, das Antriebsmedium bei höherem Druck als Umgebungsdruck im Kreis zu führen.

5. Vorrichtung nach einem der Ansprüche 2 bis 4, **gekennzeichnet durch**
- einen Kühler (23) zur Kühlung des Antriebsmediums in der zweiten Leitung (19) zwischen dem ersten Zylinder (5) des Druckübersetzers (3) und dem Kompressor (2).

6. Vorrichtung nach Anspruch 5, **gekennzeichnet durch**
- ein Temperaturmesselement (26) in der zweiten Leitung (19),
- eine Steuereinheit (27), welche einerseits mit dem Temperaturmesselement (26) und andererseits mit dem Kühler (23) verbunden ist, um den Kühler (23) in Abhängigkeit von der Temperatur des Antriebsmediums in der zweiten Leitung (19) zu steuern.

7. Vorrichtung nach einem der Ansprüche 1 bis 6, **gekennzeichnet durch**
- einen ersten Pufferspeicher (24) zwischen dem Kompressor (2) und dem Wärmetauscher (22) und/oder einem zweiten Pufferspeicher (25) zwischen dem Kühler (23) und dem Kompressor (2).

8. Verfahren zum Verdichten eines Arbeitsmediums aufweisend:
- Komprimierung eines Antriebsmediums in einem Kompressor (2);
- Bewegen eines Antriebskolbens (4) mittels des komprimierten Antriebsmediums innerhalb eines ersten Zylinders (5);
- Bewegen eines das Arbeitsmedium verdichtenden Hochdruckkolbens (8) mittels des Antriebskolbens (2) innerhalb eines zweiten Zylinders (9),
**gekennzeichnet durch**
- eine Wärmeübertragung vom verdichteten Arbeitsmedium auf das komprimierte Antriebsmedium vor dem Eintritt des komprimierten Antriebsmediums in den ersten Zylinder (5) des Antriebskolbens (4).

9. Verfahren nach Anspruch 8, **gekennzeichnet durch**:
- Leiten des Antriebsmediums in einem geschlossenen Kreislauf (18) vom Kompressor (2) über den ersten Zylinder (5) zurück zum Kompressor (2).

10. Verfahren nach Anspruch 8 oder 9, **dadurch gekennzeichnet, dass** das Antriebsmedium im Kompressor (2) von einem Eingangsdruck auf einen Ausgangsdruck komprimiert wird, wobei der Eingangsdruck größer als ein Umgebungsdruck ist.

11. Verfahren nach Anspruch 10, **dadurch gekennzeichnet, dass** der Eingangsdruck zwischen 0,5 bar und 50 bar, insbesondere zwischen 2 bar und 30 bar, beträgt.

12. Verfahren nach einem der Ansprüche 8 bis 11, **gekennzeichnet durch**:
- Kühlung des aus dem ersten Zylinder (5) austretenden Antriebsmediums mittels eines Kühlers (23).

13. Verfahren nach einem der Ansprüche 8 bis 12, **dadurch gekennzeichnet, dass** das Antriebsmedium gasförmig ist, wobei als Antriebsmedium vorzugsweise eines von Luft, Stickstoff, CO₂, Agron oder Krypton oder eine Mischung daraus vorgesehen ist.

14. Verfahren nach einem der Ansprüche 8 bis 13, **dadurch gekennzeichnet, dass** das Arbeitsmedium gasförmig ist, wobei als Arbeitsmedium vorzugsweise molekularer Wasserstoff vorgesehen ist.

## Claims

1. A device (1) for compressing a working medium comprising:
- a compressor (2) for compressing a drive medium;
- a pressure translator (3) with a drive piston (4) which can be actuated by means of the drive medium within a first cylinder (5) and with a high-pressure piston (8) which compresses the working medium within a second cylinder (9);
**characterized by**
- a heat exchanger (22) between the compressor (2) and the first cylinder (5) of the pressure translator (3) for transferring heat from the compressed working medium to the compressed drive medium.

2. The device according to Claim 1, **characterized by**
- a closed circuit (17) for the drive medium with a first line (18) from the compressor (2) to the first cylinder (5) and with a second line (19) from the first cylinder (5) to the compressor (2).

3. The device according to Claim 2, **characterized in that** the compressor (2) is designed to be fully hermetic, semi-hermetic or open.

4. The device according to Claim 2 or 3, **characterized in that** the compressor (2) and the closed circuit (17) for the drive medium are adapted to guide the drive medium at pressure higher than ambient pressure in the circuit.

5. The device according to one of Claims 2 to 4, **characterized by**
- a cooler (23) for cooling the drive medium in the second line (19) between the first cylinder (5) of the pressure translator (3) and the compressor (2).

6. The device according to Claim 5, **characterized by**
- a temperature measuring element (26) in the second line (19),
- a control unit (27) which on the one hand is connected to the temperature measuring element (26) and on the other hand is connected to the cooler (23) in order to control the cooler (23) depending on the temperature of the drive medium in the second line (19) .

7. The device according to one of Claims 1 to 6, **characterized by**
- a first buffer storage device (24) between the compressor (2) and the heat exchanger (22) and/or a second buffer storage device (25) between the cooler (23) and the compressor (2).

8. A method for compressing a working medium comprising:
- compressing a drive medium in a compressor (2);
- moving a drive piston (4) by means of the compressed drive medium within a first cylinder (5);
- moving a high-pressure piston (8) which compresses the working medium by means of the drive piston (2) within a second cylinder (9),
**characterized by**
- a heat transfer from the compressed working medium to the compressed drive medium before entry of the compressed drive medium into the first cylinder (5) of the drive piston (4).

9. The method according to Claim 8, **characterized by**:
- guiding the drive medium in a closed circuit (18) from the compressor (2) via the first cylinder (5) back to the compressor (2).

10. The method according to Claim 8 or 9, **characterized in that** the drive medium in the compressor (2) is compressed from an input pressure to an output pressure, wherein the input pressure is higher than an ambient pressure.

11. The method according to Claim 10, **characterized in that** the input pressure is between 0.5 bar and 50 bar, in particular between 2 bar and 30 bar.

12. The method according to one of Claims 8 to 11, **characterized by**:
- cooling the drive medium emerging from the first cylinder (5) by means of a cooler (23).

13. The method according to one of Claims 8 to 12, **characterized in that** the drive medium is gaseous, wherein preferably one of air, nitrogen, CO₂, argon or krypton or a mixture thereof is provided as drive medium.

14. The method according to one of Claims 8 to 13, **characterized in that** the working medium is gaseous, wherein preferably molecular hydrogen is provided as working medium.

## Revendications

1. Dispositif (1) pour densifier un milieu de travail, comprenant :
- un compresseur (2) pour compresser un milieu d'entraînement ;
- un multiplicateur de pression (3) avec un piston d'entraînement (4) qui peut être actionné au moyen du milieu d'entraînement à l'intérieur d'un premier cylindre (5) et avec un piston haute pression (8) qui densifie le milieu de travail à l'intérieur d'un deuxième cylindre (9) ;
**caractérisé par**
- un échangeur de chaleur (22) entre le compresseur (2) et le premier cylindre (5) du multiplicateur de pression (3) pour transférer la chaleur du milieu de travail densifié au milieu d'entraînement comprimé.

2. Dispositif selon la revendication 1, **caractérisé par**
- un circuit fermé (17) pour le milieu d'entraînement avec une première conduite (18) du compresseur (2) au premier cylindre (5) et avec une deuxième conduite (19) du premier cylindre (5) au compresseur (2).

3. Dispositif selon la revendication 2, **caractérisé en ce que** le compresseur (2) est réalisé de manière totalement hermétique, semi-hermétique ou ouverte.

4. Dispositif selon la revendication 2 ou 3, **caractérisé en ce que** le compresseur (2) et le circuit fermé (17) pour le milieu d'entraînement sont agencés pour faire circuler le milieu d'entraînement à une pression plus élevée que la pression ambiante.

5. Dispositif selon l'une des revendications 2 à 4, **caractérisé par**
- un refroidisseur (23) pour refroidir le milieu d'entraînement dans la deuxième conduite (19) entre le premier cylindre (5) du multiplicateur de pression (3) et le compresseur (2).

6. Dispositif selon la revendication 5, **caractérisé par**
- un élément de mesure de la température (26) dans la deuxième conduite (19),
- une unité de commande (27), qui est reliée d'une part avec l'élément de mesure de la température (26) et d'autre part avec le refroidisseur (23) pour commander le refroidisseur (23) en fonction de la température du milieu d'entraînement dans la deuxième conduite (19).

7. Dispositif selon l'une des revendications 1 à 6, **caractérisé par**
- un premier réservoir tampon (24) entre le compresseur (2) et l'échangeur de chaleur (22) et/ou un deuxième réservoir tampon (25) entre le refroidisseur (23) et le compresseur (2).

8. Procédé pour densifier un milieu de travail comprenant :
- la compression d'un milieu d'entraînement dans un compresseur (2) ;
- le déplacement d'un piston d'entraînement (4) au moyen du milieu d'entraînement comprimé à l'intérieur d'un premier cylindre (5) ;
- le déplacement d'un piston haute pression (8) densifiant le milieu de travail au moyen du piston d'entraînement (2) à l'intérieur d'un deuxième cylindre (9),
**caractérisé par**
- un transfert de chaleur du milieu de travail densifié au milieu d'entraînement comprimé avant l'entrée du milieu d'entraînement comprimé dans le premier cylindre (5) du piston d'entraînement (4).

9. Procédé selon la revendication 8, **caractérisé par** :
- le guidage du milieu d'entraînement dans un circuit fermé (18) du compresseur (2) de nouveau au compresseur (2) par l'intermédiaire du premier cylindre (5).

10. Procédé selon la revendication 8 ou 9, **caractérisé en ce que** le milieu d'entraînement est comprimé dans le compresseur (2) d'une pression d'entrée à une pression de sortie, où la pression d'entrée est supérieure à une pression ambiante.

11. Procédé selon la revendication 10, **caractérisé en ce que** la pression d'entrée est entre 0,5 bar et 50 bar, en particulier entre 2 bar et 30 bar.

12. Procédé selon l'une des revendications 8 à 11, **caractérisé par**
- le refroidissement du milieu d'entraînement sortant du premier cylindre (5) au moyen d'un refroidisseur (23).

13. Procédé selon l'une des revendications 8 à 12, **caractérisé en ce que** le milieu d'entraînement est gazeux, où de préférence l'un de l'air, de l'azote, du CO₂, de l'argon ou du krypton ou un mélange de ceux-ci est prévu comme milieu d'entraînement.

14. Procédé selon l'une des revendications 8 à 13, **caractérisé en ce que** le milieu de travail est gazeux, où de préférence l'hydrogène moléculaire est prévu comme milieu de travail.
